# EUROPÄISCHE PATENTSCHRIFT

(11) **EP 3 763 879 B1**
(45) Veröffentlichungstag und Bekanntmachung des Hinweises auf die Patenterteilung: **26.10.2022**
(21) Anmeldenummer: 20175315.9
(22) Anmeldetag: 19.05.2020
(51) Int. Cl.: E02D 29/14, E03B 9/10

(54) **VORRICHTUNG ZUM VORZUGSWEISE BÜNDIGEN EINBAU IN DIE STRASSEN-/FAHRBAHNDECKE**
DEVICE FOR PREFERABLY FLUSH MOUNTING IN A ROAD SURFACE
DISPOSITIF D'ENCASTREMENT DE PRÉFÉRENCE AFFLEURANT LA SURFACE DE LA CHAUSSÉE

(30) Priorität: 11.07.2019 DE 102019210287
(43) Veröffentlichungstag der Anmeldung: 13.01.2021
(73) Patentinhaber: KSK Kunststoff-Straßenkappen GmbH, 74933 Neidenstein (DE)
(72) Erfinder: Lorenz, Jens, 69118 Heidelberg (DE); Hester, Kolja, 69118 Heidelberg (DE)
(74) Vertreter: Ullrich & Naumann PartG mbB

(56) Entgegenhaltungen:
- EP-A1- 0 005 851
- EP-A1- 0 289 736
- EP-A2- 1 655 416
- DE-U1- 29 905 199
- JP-B1- S5 022 821

## Beschreibung

Die Erfindung betrifft eine Vorrichtung zum vorzugsweise bündigen Einbau in die Straßen-/Fahrbahndecke, beispielsweise starre oder verstellbare Straßenkappe, Schacht, insbesondere Abschlussschacht, Wasserablauf, Revisionsöffnung oder dergleichen, umfassend einen eine Öffnung definierenden Rahmen und einen mit Spiel im Rahmen positionierbaren Deckel.

Es geht hier ganz allgemein um Straßeneinbauten, zu denen beispielsweise Straßenkappen (auch Schieberkasten, Hydrantenkasten, Schieberkappe) sowie Schachtabdeckungen zählen. Es handelt sich dabei um einen kleinen Schacht, der dazu dient, unterhalb der Straßenoberfläche eingebaute Armaturen von Wasser-, Abwasser-, Gas-, oder Fernwärmeleitungen leicht zugänglich und bedienbar zu machen. Die Kappen sitzen im Straßenbereich ungefähr senkrecht über den Armaturen der Leitungen. Hauptsächlich handelt es sich dabei um Absperrschieber für abgehende Hausanschlussleitungen, zur Trennung von Leitungsabschnitten oder um Anschlüsse zur Wasserentnahme als Unterflurhydranten.

Die klassische Straßenkappe besteht aus einem meist hohlzylindrischen Rahmen, der auf der Oberseite mit einem Deckel geschlossen wird. Die Herstellung der Straßenkappe erfolgt entweder aus Gusseisen oder aus Kunststoff. Neben Straßenkappen mit starrem Rahmen gibt es auch solche, die in ihrer Höhe verstellbar sind. Diese kommen insbesondere beim Asphaltstraßenbau zur Anwendung. Unter Nutzung einer höhenverstellbaren Straßenkappe lässt sich diese oberflächenbündig in die Fahrbahndecke einbauen.

Der Begriff "Straßenkappe" ist im Lichte der Erfindung im weitesten Sinne zu verstehen. Letztendlich handelt es sich hier um jedwede Einsätze, Schachtabdeckungen, Schieberkappen, etc., die in eine Straßendecke eingebaut werden. Zum Stand der Technik sei beispielhaft verwiesen auf DE 10 2011 008 189 B4, DE 10 2010 055 036 A1, DE 10 2004 010 556 B4, DE 20 2008 012 318 U1 und DE 10 2013 203 031 A1.

Vorrichtungen der hier in Rede stehenden Art werden regelmäßig mit relativ großen Fertigungstoleranzen hergestellt, nicht zuletzt aus Kostengründen. Der Deckel besteht meist aus Gusseisen. Der Rahmen oder das Oberteil (bei höhenverstellbaren Straßenkappen umfassend ein Unterteil und ein in das Unterteil einsteckbares und darin verschiebbares Oberteil) kann aus Kunststoff hergestellt sein. Bei robuster Bauweise besteht jedoch auch der Rahmen zur Aufnahme des Deckels, ggf. das gesamt Oberteil, aus Gusseisen. Insbesondere bei einer Fertigung der Bauteile aus Gusseisen besteht das Problem großer Fertigungstoleranzen, welches beim Transport und im eingebauten Zustand beim Überfahren zu ungewollten Klappergeräuschen führt. Bei einer Fertigung des Rahmens aus Kunststoff führt die toleranzbedingte Relativbewegung zwischen dem Deckel und dem Rahmen zu einem Verschleiß des aus Kunststoff gefertigten Teils, in diesem Falle des Rahmens.

Wollte man den Deckel und den Rahmen mit geringeren Toleranzen fertigen, würde dies enorme Mehrkosten in der Fertigung mit sich bringen. Aufgrund des allgemeinen Preisdrucks ist dies nicht zu verantworten.

Das Dokument JP S50 22821 B1 offenbart eine Vorrichtung gemäß dem Oberbegriff von Anspruch 1. Der vorliegenden Erfindung liegt daher die Aufgabe zugrunde, die gattungsbildende Vorrichtung derart auszugestalten und weiterzubilden, dass die im Stand der Technik auftretenden Probleme wie unter anderen Korrosion, trotz der Toleranzen, weitestgehend eliminiert sind.

Auch unter Zugrundelegung der Toleranzen sollen sowohl beim Transport als auch im eingebauten Zustand, d.h. beim Überfahren der Vorrichtung, Klappergeräusche weitestgehend eliminiert sein.

Voranstehende Aufgabe ist durch die Merkmale des Anspruchs 1 gelöst.

Das Toleranzproblem zwischen Deckel und Rahmen lässt sich nicht nur durch kostenintensive genauere Fertigung, d.h. durch Reduktion von Fertigungstoleranzen lösen, sondern vielmehr auch durch konstruktive Maßnahmen, die obendrein kostengünstig sind. So wird ein vom Deckel und Rahmen unabhängiges Bauteil genutzt, nämlich ein zwischen dem Rahmen und dem Deckel wirkendes, im wesentlichen umlaufendes Ausgleichselement, bei dessen Anwendung, d.h. beim Einstecken des Deckels in den Rahmen, das Spiel zwischen dem Rahmen und dem Deckel zumindest reduziert wird. Unter Zwischenschaltung des Ausgleichselements wird eine Passung, vorzugsweise eine Presspassung, erzeugt.

Das Ausgleichselement ist ein separates Bauteil, welches zwischen dem Rahmen und dem Deckel zum Einsatz kommt. Es handelt sich dabei um ein im wesentlichen umlaufendes Bauteil, welches das zwischen dem Deckel und dem Rahmen vorhandene Spiel ausgleicht. Dieses Ausgleichselement ist bereits beim Transport der Paarung von Rahmen und Deckel eingebaut, so dass beim Transport keinerlei Klappergeräusche auftreten. Der Deckel muss beim Transport nicht komplett in den Rahmen eingesteckt sein. Beim Einbau in der Straße wird der Deckel komplett in den Rahmen eingesteckt und kommt das Ausgleichselement insgesamt zur Wirkung, wobei dieses zunächst als Zentrierelement, dann als Toleranzausgleichselement, als Anti-Klapper-Element und auch unter Vermeidung eines direkten Kontaktes zwischen dem Rahmen und dem Deckel, zumindest im Einsteckbereich, unter Einbindung von Ablaufrinnen, etc. auch als Korrosionsschutz dient. Die erfindungsgemäße Vorrichtung mit dem umlaufenden Ausgleichselement hat somit multifunktionale Eigenschaften, die in Kombination die Erfindung ausmachen.

In vorteilhafter Weise ist das Ausgleichelement dem Deckel zugeordnet. Auch kann es dem Rahmen zugeordnet sein.

Bei einer Zuordnung zum Deckel kann dieser einen vorzugsweise zylindrischen Einsteckbereich zur Positionierung des Deckels im Rahmen aufweisen. Der Einsteckbereich kann jedwede geeignete Form haben, kann beispielsweise auch konisch ausgebildet sein.

Diesem Einsteckbereich ist das Ausgleichselement zugeordnet, d.h. es befindet sich nicht etwa im oberen Bereich des Deckels, beispielsweise an dessen Rand zum Rahmen, sondern ist vielmehr relativ weit nach unten positioniert, beispielsweise in einer umlaufenden Nut, Vertiefung oder Ausnehmung des Einsteckbereichs des Deckels. Sofern dieser Einsteckbereich entlang seines Umfangs eine Aussparung hat, ist das Ausgleichselement entsprechend dimensioniert, so dass es im Sinne einer Spange, eines Federelements oder dergleichen als offener Ring in die Aussparung passt.

An dieser Stelle sein angemerkt, dass jedweder Deckel Verwendung finden kann, so dass durch die erfindungsgemäße Lehre jegliche Arten von Straßeneinbauten abgedeckt sind.

Gemäß der Erfindung liegt das Ausgleichselement im eingesteckten Zustand des Deckels einer Anlagefläche des Rahmens gegenüber, wobei das Ausgleichselement oder Teile davon beim Einstecken des Deckels in den Rahmen zumindest geringfügig deformiert wird/werden. Dies bedeutet, dass das Ausgleichselement aus einem relativ weichen Material gefertigt ist, insbesondere aus Kunststoff, vorzugsweise spritzgusstechnisch.

Die dem Rahmen zugeordnete Anlagefläche kann im Rahmen umlaufend im Sinne einer Kreisringfläche ausgebildet sein, wobei in vorteilhafter Weise ein nach innen zumindest geringfügig vorstehender, zumindest teilweise umlaufender Ring- oder Flanschbereich vorgesehen sein kann. Auch ist es denkbar, dass die Anlagefläche bündig in der Oberfläche des Rahmens, d.h. als bündiger Teil der Innenwand, ausgebildet ist.

Zur Begünstigung der Handhabung, insbesondere des Einbaus und auch einer während des Einbaus erforderlichen Verformung des Ausgleichselements, ist dieses gemäß der Erfindung als offener Ring, als offener Zentrierring, als kreisringförmige offene Spange, als Band oder dergleichen ausführt, wobei an der Außenseite leicht deformierende Bereiche ausgebildet sind. Dabei handelt es sich um deformierbare Rippen, Stege oder dergleichen, die vorzugsweise äquidistant über den Umfang hinweg an der Außenseite des Ausgleichselements ausgebildet sind. Beim Einstecken des Deckels in den Rahmen, d.h. bei zuvor positioniertem Ausgleichselement im bzw. am Deckel, dienen die Rippen, Stege oder dergleichen zunächst zum Zentrieren und werden diese beim weiteren Einstecken deformiert, so dass eine Passung bzw. Presspassung zwischen dem Deckel und dem Rahmen unter Zwischenschaltung des Ausgleichselements, entsteht.

In weiter vorteilhafter Weise ist das Ausgleichselement mit einer Drehsicherung ausgestattet. Diese kann in Form eines nach innen, vorzugsweise in eine Ausnehmung oder Aussparung des Einsteckbereichs des Deckels ragenden Stegs, Vorsprungs oder dergleichen ausgeführt sein. Dadurch wird vermieden, dass sich das Ausgleichselement, beispielsweise über einen ausgenommenen Bereich des Einsteckbereichs des Deckels hinweg verschiebt und diesen Bereich sperrt bzw. blockiert. Eine sichere Positionierung des Ausgleichelements ist durch die Drehsicherung gewährleistet.

Wie bereits zuvor ausgeführt, ist ■ das Ausgleichselement im Sinne eines offenen Rings ausgeführt sein, wobei es sich dabei im Konkreten um eine federnde Spange, einen offenen Reif oder dergleichen handeln kann. Wesentlich ist eine gewisse materialspezifische Elastizität bzw. Federkraft, so dass das Ausgleichselement durch kurzzeitiges Aufweiten über den Einsteckbereich des Deckels in die dort vorgesehene Nut einsteckbar oder einklickbar ist. Aufgrund der Drehsicherung hat das Ausgleichselement im Deckel einen sicheren Sitz oder Halt und lässt sich der Deckel mühelos in den Rahmen einstecken und unter Verformung der Rippen oder dergleichen einpressen, so dass ein Spiel zwischen dem Rahmen und dem Deckel völlig eliminiert ist. Da die Passung aufgrund der Rippen, Stege oder dergleichen zonal wirkt, lässt sich der Deckel mit einem geeigneten Werkzeug mühelos wieder aus dem Rahmen entfernen. Gegebenenfalls ist ein Austausch des Ausgleichselements nötig, so dass ein abermaliger fester Sitz, ohne störende Klappergeräusche beim Überfahren, abermals realisierbar ist.

Zur Begünstigung des Einsteckens des Deckels in den Rahmen kann das Ausgleichselement bzw. können die Rippen des Ausgleichselements mit einer Schräge, einem Konus oder dergleichen ausgestattet sein, wodurch die Zentrierung und die durch Deformation der Rippen erzielte Presspassung begünstigt wird.

Im Lichte der voranstehenden Ausführungen ist wesentlich, dass der Deckel bereits im Lieferzustand mit einem entsprechenden Ausgleichelement ausgestattet sein kann. Bei mehrfacher Entnahme des Deckels aus dem Rahmen lässt sich das Ausgleichselement mühelos austauschen, so dass stets ein fester Sitz des Deckels im Rahmen gewährleistet ist. Dies begünstigt insbesondere die Verwendung eines Deckels aus Gusseisen in einem Rahmen ebenfalls aus Gusseisen.

Bereits zuvor ist erwähnt worden, dass der Rahmen bei höhenverstellbarer Straßenkappe integraler Bestandteil eines Oberteils sein kann, welches zur Höhenverstellung bzw. Anpassung auf das Niveau der Straßendecke in ein Unterteil einschiebbar ist. Sämtliche Teile können aus Gusseisen bestehen. Ein Klappern zwischen Deckel und Rahmen bzw. Oberteil ist unter Nutzung des Ausgleichselements eliminiert.

Das Ausgleichselement ist aus einem vorzugsweise hitzebeständigen Kunststoff gefertigt, vorzugsweise spritzgusstechnisch. Aufgrund der materialspezifischen Elastizität wirkt es wie eine kreisringförmige Spange, die sich zum Einstecken in die im Einsteckbereich des Deckels ausgebildete Nut aufweiten und vom freien Ende her in diesen Bereich schieben und einrasten lässt.

Wenngleich das Problem des Klapperns, sowohl beim Transport als auch beim Überfahren der Vorrichtung im eingebauten Zustand, ganz überwiegend bei einer Materialpaarung Grauguss-Grauguss auftrifft, lässt sich die Anwendung eines solchen Ausgleichselements auch bei der Paarung Kunststoff-Kunststoff oder aber auch Grauguss-Kunststoff nutzen. Bei der Fertigung von Deckel und Rahmen/ Oberteil können größere Toleranzen akzeptiert bzw. toleriert werden, die sich dann durch Anwendung des Ausgleichselements zumindest weitestgehend oder insgesamt eliminieren lassen, je nach Größenordnung von Spiel und Ausgleichselement.

Der Schutzumfang ist definiert durch die Patentansprüche und nicht durch die Ausführungsbeispiele.

In den Figuren zeigen
- Fig. 1: in einer schematischen Ansicht ein Ausführungsbeispiel einer erfindungsgemäßen Vorrichtung am Beispiel einer Straßenkappe mit Deckel und Rahmen bzw. Oberteil,
- Fig. 2: in einer Draufsicht den Gegenstand aus Fig. 1,
- Fig. 3: in einer Seitenansicht, geschnitten, den Gegenstand aus Fig. 1, wobei ein zwischen dem Deckel und dem Rahmen wirkendes Ausgleichselement angedeutet ist,
- Fig. 4: den Deckel der Vorrichtung aus Fig. 1, mit eingesetztem Ausgleichselement,
- Fig. 5: den Deckel aus Fig. 4 in einer Draufsicht,
- Fig. 6: den Deckel der Vorrichtung aus Fig. 4 in einer Seitenansicht, geschnitten,
- Fig. 7a: bis f den Deckel gemäß Fig. 4 mit eingesetztem Ausgleichselement in verschiedenen Ansichten, und
- Fig. 8a: bis e in verschiedenen Ansichten, schematisch, das Ausgleichselement.

Fig. 1 zeigt ein Ausführungsbeispiel einer erfindungsgemäßen Vorrichtung, wobei die Vorrichtung einen Deckel 1, einen Rahmen 2 und ein Oberteil 3 umfasst. Der Rahmen 2 ist integraler Bestandteil des Oberteils 3. Das Oberteil 3 dient zum Einstecken in ein in der Fig. nicht gezeigtes Unterteil bei einer konkreten Ausgestaltung als höhenverstellbare Straßenkappe.

Der Deckel 1 und der Rahmen 2 bzw. das Oberteil 3 sind bei dem hier gezeigten Ausführungsbeispiel aus Grauguss gefertigt. Entsprechend bestehen zwischen dem Deckel 1 und dem Rahmen 2 erhebliche Toleranzen, die ohne Gegenmaßnahme zum Klappern beim Transport und beim Überfahren im eingebauten Zustand führen.

Fig. 2 zeigt die Anordnung aus Fig. 1 in einer Draufsicht. Der Deckel 1 und der Rahmen 2 sind dabei gezeigt.

Fig. 3 zeigt die Anordnung aus Fig. 1 in einer geschnittenen Seitenansicht. Der Deckel 1 ist in den Rahmen 2 eingesetzt. Das Oberteil 3 erstreckt sich mit einem zylindrischen Bereich 4 weit nach unten. Der Deckel 1 verfügt über einen zylindrischen Einsteckbereich 5, bei dem im oberen Bereich eine umlaufende Nut 6 ausgebildet ist. In diese Nut 6 ist ein Ausgleichselement 7 eingesteckt, welches zwischen dem Deckel 1 bzw. dem Einsteckbereich 5 des Deckels 1 und dem Rahmen 2 wirkt, genauer gesagt gegenüber einer Anlagefläche 8 des Rahmens, die als umlaufender Ring oder Flanschbereich ausgeführt ist.

Unter Zwischenschaltung des Ausgleichselements 7 ist das Spiel zwischen dem gusseisernen Deckel 1 und dem ebenfalls gusseisernen Rahmen 2 eliminiert.

Die Fig. 4, 5 und 6 zeigen, für sich gesehen, den Deckel 1 mit seinem nach unten abragenden Einsteckbereich 5, wobei dort in die umlaufende Nut 6 das Ausgleichselement 7 eingesteckt ist. Die Fig. 4 und 6 zeigen dabei deutlich, dass es sich bei dem Ausgleichselement 7 um einen offenen Kreisring handelt. Auf der Außenfläche des Ausgleichselements 7 sind Rippen bzw. Stege 9 ausgebildet, die sich beim Einstecken des Deckels 1 in den Rahmen 2 zumindest geringfügig deformieren lassen. Dabei sein angemerkt, dass das Ausgleichselement 7 mit den Rippen oder Stegen 9 aus Kunststoff gefertigt ist.

Aufgrund der Vorkehrung der Rippen oder Stege 9 ist auch nach dem Einstecken und nach der Deformation der Rippen oder Stege 9 ein zumindest geringer Abstand zwischen der sonstigen Oberfläche des Ausgleichselements und der Anlagefläche 8 des Rahmens 2 realisiert, so dass Wasser ablaufen kann. Eine Korrosion zwischen den Bauteilen ist dadurch wirksam vermieden.

Die Fig. 7a bis 7f zeigen den Deckel 1 mit seinem Einsteckbereich 5 und dem Ausgleichselement 7 in verschiedenen Ansichten. Die deformierbaren Rippen oder Stege 9 sind erkennbar. Auch ist eine Drehsicherung 10 erkennbar, die integraler Bestandteil des Ausgleichelements 7 ist und in eine Ausnehmung bzw. Aussparung des Einsteckbereichs 5 des Deckels 1 greift. Das Ausgleichselement 7 ist somit drehsicher in der umlaufenden Nut 6 verankert.

Schließlich zeigen die Fig. 8a bis 8e das Ausgleichselement 7, welches im Sinne eines offenen Rings bzw. einer Spange ausgebildet ist. An der äußeren Oberfläche des Ausgleichselements 7 sind Rippen oder Stege 9 ausgebildet, die äquidistant zueinander angeordnet sind. Auf der Innenseite des Ausgleichselements 7 ist ein Steg 11 als Drehsicherung 10 ausgebildet, so dass das Ausgleichselement 7 drehfest in der umlaufenden Nut 6 des Deckels sitzt.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass das voranstehend beschriebene Ausführungsbeispiel der erfindungsgemäßen Vorrichtung lediglich zur Erörterung der beanspruchten Lehre dient. Der Schutzumfang der Erfindung ist definiert durch die Patentansprüche.

### Bezugszeichenliste

- 1: Deckel
- 2: Rahmen
- 3: Oberteil
- 4: zylindrischer Bereich des Oberteils
- 5: Einsteckbereich des Deckels
- 6: Nut
- 7: Ausgleichselement
- 8: Anlagefläche des Rahmens
- 9: Rippe / Steg
- 10: Drehsicherung
- 11: Steg als Drehsicherung

## Patentansprüche

1. Vorrichtung zum vorzugsweise bündigen Einbau in die Straßen-/Fahrbahndecke, beispielsweise Straßenkappe, Abflussschacht, Revisionsöffnung oder dergleichen, umfassend einen eine Öffnung definierenden Rahmen (2) und einen mit Spiel im Rahmen (2) positionierbaren Deckel (1), wobei zwischen dem Rahmen (2) und dem Deckel (1) ein im wesentlichen umlaufendes Ausgleichselement (7) derart wirkt, dass beim Einstecken des Deckels (1) das Spiel zwischen dem Rahmen (2) und dem Deckel (1) zumindest reduziert ist oder eine Passung, vorzugsweise eine Presspassung, entsteht, wobei das Ausgleichselement (7) ein vom Deckel (1) und Rahmen (2) unabhängiges Bauteil ist, wobei das Ausgleichselement (7) als offener Ring, als offener Zentrierring, als kreisringförmige offene Spange, als Band oder dgl. ausgeführt ist, **dadurch gekennzeichnet, dass** an der Außenseite des Ausgleichselements (7) deformierbare Rippen (9) über den Umfang hinweg ausgebildet sind, die das Asugleichselement (7) und den Deckel (1) beim Einstecken des Deckels in den Rahmen (2) zentrieren und dabei deformiert werden, wobei nach der Deformation der Rippen (9) ein zumindest geringer Abstand zwischen einer sonstigen Oberfläche des Ausgleichselements (7) und einer Anlagefläche (8) des Rahmens (2) realisiert ist, so dass Wasser ablaufen kann.

2. Vorrichtung nach Anspruch 1, **dadurch gekennzeichnet, dass** das Ausgleichselement (7) dem Deckel (1) zugeordnet ist.

3. Vorrichtung nach Anspruch 2, **dadurch gekennzeichnet, dass** der Deckel (1) einen Einsteckbereich (4) zur Positionierung des Deckels (1) im Rahmen (2) aufweist, dem das Ausgleichselement (7) zugeordnet ist.

4. Vorrichtung nach Anspruch 3, **dadurch gekennzeichnet, dass** das Ausgleichselement in einer umlaufenden Nut (6), Vertiefung oder Ausnehmung des Einsteckbereichs (4) zugeordnet ist.

5. Vorrichtung nach einem der Ansprüche 1 bis 4, **dadurch gekennzeichnet, dass** das Ausgleichselement (7) im eingesteckten Zustand des Deckels (1) einer Anlagefläche (8) des Rahmens (2) gegenüberliegt, wobei das Ausgleichselement (7) oder Teile bzw. Bereiche davon beim Einstecken des Deckels (1) in den Rahmen (2) zumindest geringfügig deformiert wird/werden.

6. Vorrichtung nach Anspruch 5, **dadurch gekennzeichnet, dass** die Anlagefläche (8) durch einen nach innen zumindest geringfügig vorstehenden, zumindest teilweise umlaufenden Ring- oder Flanschbereich des Rahmens (2) gebildet ist.

7. Vorrichtung nach einem der Ansprüche 1 bis 6, **dadurch gekennzeichnet, dass** das Ausgleichselement (7) als offener Ring ausgeführt ist, wobei die Rippen (9) äquidistant über den Umfang hinweg ausgebildet sind.

8. Vorrichtung nach einem der Ansprüche 1 bis 7, **dadurch gekennzeichnet, dass** das Ausgleichselement (7) eine Drehsicherung (10) in Form eines nach innen, vorzugsweise in eine Ausnehmung oder Aussparung des Einsteckbereichs (5) des Deckels (1) ragenden Stegs (11), Vorsprungs oder dgl. aufweist.

9. Vorrichtung nach einem der Ansprüche 1 bis 8, **dadurch gekennzeichnet, dass** das Ausgleichselement (7) im Sinne einer federnden Spange, eines offenen Rings, eines Reifs oder dgl. ausgebildet ist.

10. Vorrichtung nach einem der Ansprüche 1 bis 9, **dadurch gekennzeichnet, dass** das Ausgleichselement (7) in Einsteckrichtung, d.h. am einsteckseitigen Randbereich, mit einer Schräge oder einem Konus ausgestattet ist.

11. Vorrichtung nach einem der Ansprüche 1 bis 10, **dadurch gekennzeichnet, dass** bei einer höhenverstellbaren Straßenkappe der Rahmen (2) Bestandteil eines in ein Unterteil einschiebbaren Oberteils (3) ist.

12. Vorrichtung nach einem der Ansprüche 1 bis 11, **dadurch gekennzeichnet, dass** das Ausgleichselement (7) aus einem vorzugsweise hitzebeständigen Kunststoff besteht.

13. Vorrichtung nach einem der Ansprüche 1 bis 12, **dadurch gekennzeichnet, dass** der Deckel (1) und ggf. der Rahmen (2) oder das Oberteil (3) aus Metall, vorzugsweise aus Guss, insbesondere Grauguss, besteht/bestehen.

## Claims

1. Apparatus for preferably flush installation in the roadway/road surface, for example, street cap, drainage duct, inspection opening, or the like, comprising a frame (2) which defines an opening and a cover (1) which can be positioned with play in the frame (2), wherein between the frame (2) and the cover (1) a substantially circumferential compensation element (7) acts in such a manner that, when the cover (1) is inserted, the play between the frame (2) and the cover (1) is at least reduced or a fit, preferably an interference fit, is produced, wherein the compensation element (7) is a component which is independent of the cover (1) and frame (2), wherein the compensation element (7) is in the form of an open ring, an open centring ring, a circular open clasp, a strip or the like, **characterised in that** on the outer side of the compensation element (7) there are formed over the circumference deformable ribs (9) which centre the compensation element (7) and the cover (1) in the frame (2) when the cover is inserted and become deformed, wherein after the deformation of the ribs (9) an at least small spacing between another surface of the compensation element (7) and an abutment face (8) of the frame (2) is produced so that water can drain away.

2. Apparatus according to claim 1, **characterised in that** the compensation element (7) is associated with the cover (1).

3. Apparatus according to claim 2, **characterised in that** the cover (1) has an insertion region (4) for positioning the cover (1) in the frame (2) which is associated with the compensation element (7).

4. Apparatus according to claim 3, **characterised in that** the compensation element is associated in a circumferential groove (6), indentation or recess of the insertion region (4) .

5. Apparatus according to any one of claims 1 to 4, **characterised in that** the compensation element (7) in the inserted state of the cover (1) is opposite an abutment face (8) of the frame (2), wherein the compensation element (7) or portions or regions thereof is/are at least slightly deformed when the cover (1) is inserted into the frame (2).

6. Apparatus according to claim 5, **characterised in that** the abutment face (8) is formed by an inwardly at least slightly protruding, at least partially circumferential annular or flange region of the frame (2).

7. Apparatus according to any one of claims 1 to 6, **characterised in that** the compensation element (7) is in the form of an open ring, wherein the ribs (9) are formed in an equidistant manner over the circumference.

8. Apparatus according to any one of claims 1 to 7, **characterised in that** the compensation element (7) has a rotation prevention means (10) in the form of a web (11), projection, or the like, which protrudes inwards, preferably into a recess or indentation of the insertion region (5) of the cover (1).

9. Apparatus according to any one of claims 1 to 8, **characterised in that** the compensation element (7) is in the form of a resilient clasp, an open ring, a hoop or the like.

10. Apparatus according to any one of claims 1 to 9, **characterised in that** the compensation element (7) is provided in the insertion direction, that is to say, at the insertion-side edge region, with a chamfered portion or a cone.

11. Apparatus according to any one of claims 1 to 10, **characterised in that** in a height-adjustable street cap the frame (2) is a component of an upper portion (3) which can be inserted into a lower portion.

12. Apparatus according to any one of claims 1 to 11, **characterised in that** the compensation element (7) comprises a preferably heat-resistant plastics material.

13. Apparatus according to any one of claims 1 to 12, **characterised in that** the cover (1) and where applicable the frame (2) or the upper portion (3) comprise(s) metal, preferably cast iron, in particular grey cast iron.

## Revendications

1. Dispositif destiné, de préférence à être installé en affleurement dans le revêtement routier / de chaussée, par exemple un regard de chaussée, un puits d'évacuation, une ouverture de révision ou autres, comprenant un cadre (2) définissant une ouverture et un couvercle (1) pouvant être positionné avec un jeu dans le cadre (2), dans lequel, entre le cadre (2) et le couvercle (1) agit un élément de compensation (7) globalement circulaire de façon à ce que, lors de l'insertion du couvercle (1), le jeu entre le cadre (2) et le couvercle (1) soit au moins réduit ou à ce qu'il en résulte un ajustement, de préférence un ajustement serré, dans lequel l'élément de compensation (7) est un composant indépendant du couvercle (1) et du cadre (2), dans lequel l'élément de compensation (7) est conçu comme un anneau ouvert, un anneau de centrage ouvert, une bague ouverte circulaire, une bande ou autre, **caractérisé en ce que**, sur le côté extérieur de l'élément de compensation (7), sont formées des nervures déformables (9) sur la circonférence, qui centrent l'élément de compensation (7) et le couvercle (1) lors de l'insertion du couvercle dans le cadre (2) et sont alors déformées, dans lequel, après la déformation des nervures (9), une distance au moins plus faible entre une surface quelconque de l'élément de compensation (7) et une surface d'appui (8) du cadre (2) est obtenue, de façon à ce que l'eau puisse s'écouler.

2. Dispositif selon la revendication 1, **caractérisé en ce que** l'élément de compensation (7) correspond au couvercle (1).

3. Dispositif selon la revendication 2, **caractérisé en ce que** le couvercle (1) comprend une zone d'insertion (4) pour le positionnement du couvercle (1) dans le cadre (2), à laquelle correspond l'élément de compensation (7).

4. Dispositif selon la revendication 3, **caractérisé en ce que** l'élément de compensation est disposé dans une rainure circulaire (6), une cavité ou un évidement de la zone d'insertion (4).

5. Dispositif selon l'une des revendications 1 à 4, **caractérisé en ce que** l'élément de compensation (7) fait face, dans un état enfiché du couvercle (1), à une surface d'appui (8) du cadre (2), dans lequel l'élément de compensation (7) ou des parties ou des zones de celui-ci sont au moins légèrement déformées lors de l'insertion du couvercle (1) dans le cadre (2).

6. Dispositif selon la revendication 5, **caractérisé en ce que** la surface d'appui (8) est constituée d'une zone annulaire ou de bride du cadre (2) au moins partiellement circulaire, dépassant au moins légèrement vers l'intérieur.

7. Dispositif selon l'une des revendications 1 à 6, **caractérisé en ce que** l'élément de compensation (7) est conçu comme un anneau ouvert, dans lequel les nervures (9) sont réalisées de manière équidistante sur la circonférence.

8. Dispositif selon l'une des revendications 1 à 7, **caractérisé en ce que** l'élément de compensation (7) comprend une sécurité anti-rotation (10) sous la forme d'une nervure (11), saillie ou autre, dépassant vers l'intérieur, de préférence dans un évidement ou un renfoncement de la zone d'insertion (5) du couvercle (1).

9. Dispositif selon l'une des revendications 1 à 8, **caractérisé en ce que** l'élément de compensation (7) est conçu sous la forme d'une bague élastique, d'un anneau ouvert, d'un cerceau ou autre.

10. Dispositif selon l'une des revendications 1 à 9, **caractérisé en ce que** l'élément de compensation (7) est muni, dans la direction d'insertion, c'est-à-dire sur la zone de bord côté insertion, d'un pan incliné ou d'un cône.

11. Dispositif selon l'une des revendications 1 à 10, **caractérisé en ce que**, dans le cas d'un regard de chaussée réglable en hauteur, le cadre (2) fait partie d'une partie supérieure (3) pouvant être insérée dans une partie inférieure.

12. Dispositif selon l'une des revendications 1 à 11, **caractérisé en ce que** l'élément de compensation (7) est constitué d'une matière plastique de préférence résistant à la chaleur.

13. Dispositif selon l'une des revendications 1 à 12, **caractérisé en ce que** le couvercle (1) et, le cas échéant, le cadre (2) ou la partie supérieure (3), est constitué de métal, de préférence de fonte, plus particulièrement de fonte grise.
